# FASCICULE DE BREVET EUROPEEN

(11) **EP 0 352 688 B1**
(45) Date de publication et mention de la délivrance du brevet: **05.07.1995**
(21) Numéro de dépôt: 89113558.4
(22) Date de dépôt: 24.07.1989
(51) Int. Cl.: F04D 19/04, F04D 29/58

(54) **Pompe à vide**
Vakuumpumpe
Vacuum pump

(30) Priorité: 27.07.1988 FR 8810120
(43) Date de publication de la demande: 31.01.1990
(73) Titulaire: ALCATEL CIT, 75008 Paris (FR)
(72) Inventeur: Long, Jacques, F-74000 Annecy (FR); Perrillat-Amede, Denis, F-74000 Annecy le Vieux (FR)
(74) Mandataire: Weinmiller, Jürgen

(56) Documents cités:
- EP-A- 0 197 238
- DE-A- 1 935 603
- FR-E- 81 075
- SOVIET INVENTIONS ILLUSTRATED,Section M,semaine E39,10 Novembre 1982. DerwentPublications Ltd. Londres GB.*classe Q, page 56,no M8488E/39& SU-A-881372(TUZANKIN YU M) 25
- Novembre 1981

## Description

La présente invention concerne une pompe à vide, du type moléculaire ou turbomoléculaire.

Actuellement, les pompes moléculaires et turbomoléculaires, ne doivent pas aspirer certains gaz, car ceux-ci peuvent se condenser sur les parois à basse température, et à cause de la compression exercée par la pompe. Ces condensats liquides ou solides peuvent provoquer la détérioration, l'obstruction et le grippage de la pompe. La cause de cette condensation est que les pompes actuelles sont refroidies pour éliminer la puissance thermique dissipée par le moteur électrique d'entraînement, et la puissance thermique développée par la compression du gaz. En conséquence la température des parois internes de la pompe est voisine de la température ambiante, et favorise la condensation.

Ainsi, la première addition n° 81 075 au brevet français 1 304 689 décrit une pompe turbomoléculaire à axe vertical comportant un circuit de lubrification comportant un réservoir situé au-dessous de la pompe et dans lequel le lubrifiant s'accumule par gravité, une pompe auxiliaire assurant l'aspiration et l'envoi de l'huile vers les organes à lubrifier. Le réservoir est entouré à sa partie supérieure d'une chemise parcourue par une circulation d'eau de refroidissement afin d'éviter que des vapeurs d'huile ne remontent vers le vide poussé. Ainsi, la partie supérieure de la pompe, au niveau des disques de pompage, est relativement froide, malgré que le carter de pompage comporte une résistance de chauffage pour assurer l'étuvage et par suite le dégazage des parois de la pompe. D'ailleurs, ce chauffage n'est effectué qu'à l'arrêt de la pompe ou à une vitesse réduite.

Un but de la présente invention est de réaliser une pompe à vide munie de moyens pour éliminer tout risque de condensation.

La présente invention a pour objet une pompe du type moléculaire ou turbomoléculaire comprenant un stator et un rotor entraîné en rotation par un moteur, le stator comprenant une première zone, située au droit du rotor où s'effectue l'aspiration des gaz et une seconde zone, au voisinage du moteur d'entraînement, refroidie par une circulation de fluide, ladite première zone étant munie d'un moyen de chauffage, caractérisée en ce que la première et la seconde zones sont séparées par un élément d'impédance thermique, ledit moyen de chauffage maintenant la température de ladite première zone au-dessus du seuil de condensation du gaz aspiré.

Avantageusement, ledit moyen de chauffage est un collier chauffant enserrant au moins une partie de la première zone du stator.

De préférence, ledit élément d'impédance thermique est un anneau ou rondelle réalisé dans un matériau choisi parmi l'acier inoxydable, la céramique ou une matière synthétique.

L'invention sera bien comprise par la description donnée ci-après d'une pompe à vide conforme à l'invention, qui n'est bien entendu qu'un exemple illustratif et nullement limitatif.

Dans le dessin, la figure unique est une vue schématique, partiellement coupée axialement, d'une pompe moléculaire conforme à l'invention.

Dans la figure, la référence 1 désigne l'orifice d'aspiration de la pompe. Cette dernière comprend un stator 2 et un rotor 3. Ce dernier est solidaire d'un arbre 4 et tourne sur des roulements à billes 5 et 6. L'arbre est entraîné en rotation par un moteur électrique 7.

La puissance calorifique dissipée par la pompe est évacuée par une circulation d'eau 8.

Le gaz aspiré en 1 est comprimé, du haut de la figure vers le bas, par la rainure hélicoïdale 9 de section décroissante, puis continue sa compression du bas vers le haut de la figure dans une autre rainure 10 de section décroissante. Le refoulement s'effectue vers le bas par une canalisation 11.

Conformément à l'invention, la pompe est munie de moyens pour maintenir, à une température supérieure à la température de condensation du gaz aspiré, la partie du stator en contact avec le gaz. Pour parvenir à ce résultat, on peut utiliser, comme le montre la figure, un collier chauffant 12 en contact avec le stator sur au moins une partie située au droit des rainures d'aspiration.

Le reste de la pompe est maintenu à température basse par la circulation d'eau.

Par ailleurs, on dispose entre la partie du stator maintenue à basse température (côté moteur) et la partie du stator chauffée (côté rainures de compression), un élément 13 d'impédance thermique.

Cet élément introduit une barrière thermique entre les deux parties du stator et empêche la dissipation immédiate par la circulation d'eau des calories apportées par l'élément chauffant.

L'élément d'impédance thermique est par exemple un anneau ou rondelle en acier inoxydable, ou en céramique ou en matière synthétique.

L'élément d'impédance thermique 13 permettra à maintenir, entre les deux parties du stator, un écart de température Δ ϑ égal à P/c, si P désigne la puissance de l'élément chauffant 12 et c la conductance de l'élément 13.

A titre d'exemple, un élément d'impédance thermique, ayant une conductance de 1 watt/°C associé à un élément chauffant de 40 watts, permettra d'obtenir un écart de température voisin de 40 degrés C.

On ajustera la nature, la forme et le matériau de l'impédance thermique en fonction de l'écart de température souhaité compte tenu de la nature du gaz à pomper et de la puissance de l'élément chauffant.

L'invention s'applique à toutes pompes de type moléculaire ou turbomoléculaire, en particulier dans leurs applications dans le domaine de l'industrie chimique et celle des semiconducteurs.

## Revendications

1. Pompe du type moléculaire ou turbomoléculaire comprenant un stator (2) et un rotor (3) entraîné en rotation par un moteur (7), le stator comprenant une première zone, située au droit du rotor où s'effectue l'aspiration des gaz et une seconde zone, au voisinage du moteur d'entraînement, refroidie par une circulation de fluide (8), ladite première zone étant munie d'un moyen de chauffage (12), caractérisée en ce que la première et la seconde zones sont séparées par un élément d'impédance thermique (13), ledit moyen de chauffage (12) maintenant la température de ladite première zone au-dessus du seuil de condensation du gaz aspiré.

2. Pompe selon la revendication 1, caractérisée en ce que ledit moyen de chauffage est un collier (12) chauffant enserrant au moins une partie de la première zone du stator.

3. Pompe selon l'une des revendications 1 et 2, caractérisée en ce que ledit élément d'impédance thermique (13) est un anneau ou rondelle réalisé dans un matériau choisi parmi l'acier inoxydable, la céramique ou une matière synthétique.

## Claims

1. A molecular or turbomolecular type of pump comprising a stator (2) and a rotor (3) rotated by a motor (7), the stator having a first zone overlying the rotor and in which gas is admitted, and a second zone adjacent to the drive motor and cooled by a flow of fluid (8), said first zone being provided with heater means (12), the pump being characterized in that the first and second zones are separated from each other by a thermal impedance element (13), said heater means (12) maintaining the temperature of said first zone above the condensation threshold of the gas being admitted.

2. A pump according to claim 1, characterized in that said heater means is constituted by a heating collar (12) surrounding at least a portion of the first zone of the stator.

3. A pump according to claim 1 or 2, characterized in that said thermal impedance element (13) is a ring or washer made of a material selected from: stainless steel; ceramics; and synthetic material.

## Patentansprüche

1. Molekularpumpe oder Turbomolekularpumpe, die einen Stator (2) und einen von einem Motor (7) in Drehung versetzten Rotor (3) aufweist, wobei der Stator eine erste Zone, die sich gegenüber dem Rotor befindet, wo das Ansaugen der Gase stattfindet, und eine zweite Zone in der Nähe des Antriebsmotors enthält, die von einem Fluidkreis (8) gekühlt wird, und wobei die erste Zone ein Heizmittel (12) aufweist, dadurch gekennzeichnet, daß die erste und die zweite Zone durch ein Wärmeimpedanzelement (13) voneinander getrennt werden, wobei das Heizmittel (12) die Temperatur der ersten Zone über der Kondensationsschwelle des angesaugten Gases hält.

2. Pumpe nach Anspruch 1, dadurch gekennzeichnet, daß das Heizmittel ein Heizkragen (12) ist, der mindestens einen Teil der ersten Zone des Stators umgibt.

3. Pumpe nach einem der Ansprüche 1 und 2, dadurch gekennzeichnet, daß das Wärmeimpedanzelement (13) ein Ring oder eine Scheibe aus einem Material ist, das aus rostfreiem Stahl, Keramik oder Kunststoffmaterial ausgewählt wird.
